# EUROPÄISCHE PATENTSCHRIFT

(11) **EP 1 647 202 B1**
(45) Veröffentlichungstag und Bekanntmachung des Hinweises auf die Patenterteilung: **22.08.2007**
(21) Anmeldenummer: 04023872.7
(22) Anmeldetag: 07.10.2004
(51) Int. Cl.: A46B 9/02

(54) **Mascara-Bürstchen**
Mascara brush
Mascara brosse

(43) Veröffentlichungstag der Anmeldung: 19.04.2006
(73) Patentinhaber: GEKA BRUSH GMBH, 91572 Bechhofen (DE)
(72) Erfinder: Hartstock, Karl, 91522 Ansbach (DE); Rizk, Omar, 97146 Weidenbach (DE)
(74) Vertreter: Schneck, Herbert

(56) Entgegenhaltungen:
- EP-A- 1 454 561
- WO-A-03/063642
- US-A- 5 197 497
- US-A1- 2003 172 485
- US-B1- 6 237 609
- US-B1- 6 314 967

## Beschreibung

Die Erfindung richtet sich auf ein Mascara-Bürstchen mit einer Mehrzahl von einer länglichen Seele in radialer Richtung nach außen wegstehenden Borsten, wobei die Borsten unterschiedliche Längen derart aufweisen, dass eine erste Anzahl längerer Borsten mit ihren Spitzen eine äußere Hüllkurve und eine zweite Anzahl kürzerer Borsten mit ihren Spitzen eine innere Hüllkurve bilden.

Derartige Mascara-Bürstchen sind bekannt aus US 2003/0172495 A1, DE 100 03 858 A1, DE 44 46 521 A1, DE 102 11 780 A1, US 62 89 902, US 62 79 503 und US 62 60 558.

Für das Vorsehen unterschiedlich langer Borsten gibt es verschiedene Gründe, wobei vornehmlich die hierdurch erzielte unterschiedliche Steifigkeit der Borsten ausgenutzt wird, indem man auf diese Weise einerseits sehr gute Transfereigenschaften für die Mascara-Flüssigkeit und Benetzungseigenschaften beim Auftragen auf die Wimpern und andererseits vorteilhafte Kämm- und Separiereigenschaften erhält. Herkömmlicherweise wurden unterschiedlich lange Borsten entweder dadurch realisiert, dass man beim Herstellungsvorgang des Bürstchens vor dem Verdrillen der Drähte mehr oder weniger statistisch verteilt Borsten unterschiedlicher Länge zugeführt hat, oder aber dass die längeren Borsten nicht nur im Sinne einer Vergleichmäßigung, sondern gezielt zur Herstellung einer bestimmten Außengeometrie mit unterschiedlichen Borstenlängen im fertigen Bürstchen beschnitten wurden, wodurch beispielsweise eine konische Konfiguration des gesamten Bürstchens oder der Spitze erreicht wurde oder aber Bürstchen mit Eindellungen in der Mantelfläche.

Es ist auch schon bekannt, verdrillte Bürstchen mit Borsten unterschiedlicher Steifigkeit zu besetzen, wobei die Borstenenden nach dem eigentlichen Herstellungsvorgang des Bürstchens beschliffen werden und wobei bei einem solchen Schleifvorgang die steiferen Borsten stärker abgetragen und verkürzt werden als die weicheren Borsten.

Aus DE 100 03 858 A1 ist ein Mascara-Bürstchen bekannt, bei welchem die Enden der längeren Borsten auf einer Zylinderfläche mit größerem Durchmesser und die Enden der kürzeren Borsten auf einer Zylinderfläche mit geringerem Durchmesser liegen.

Abgesehen von Einfräsungen in der äußeren Mantelfläche weisen bei den bekannten Bürstchen die kürzeren Borsten entweder keine definierte Hüllkurvengeometrie auf oder eine zylindrische Konfiguration auf.

Hiervon ausgehend liegt der Erfindung die Aufgabe zugrunde, ein Mascara-Bürstchen zu schaffen, dessen kürzere Borsten in Längsrichtung des Bürstchens gesehen unterschiedliche Auftragseigenschaften aufweisen.

Diese Aufgabe wird erfindungsgemäß dadurch gelöst, dass die Hüllkurve der kürzeren Borsten zumindest abschnittsweise konkav ist.

Durch die erfindungsgemäße Ausgestaltung können die Wimpern beispielsweise im Mittelbereich des Augenlides oder in Außenbereichen des Augenlides durch unterschiedlich aufgetragene Mascara-Volumina aufgrund der unterschiedlich langen Borsten verschieden stark hervorgehoben werden.

Bei verdrillten Bürstchen kann durch eine entsprechende Faserauswahl der kürzeren und/oder längeren Borsten dafür gesorgt werden, dass die Spitzenkonfiguration die Helix der verdrillten Drähte wiedergibt oder dass eine gleichmäßige Spitzenverteilung erzielt wird, indem z.B. Hohlfasern, Kreuzfasern, sogenannte EOS-Fasern oder dergleichen verwendet werden.

Die Erfindung betrifft auch ein Verfahren zur Herstellung eines verdrillten Bürstchens, wobei die Borsten zunächst zwischen den Schenkeln eines U-förmigen, später die Seele bildenden Drahtes positioniert und ausgehend von einer flächigen Konfiguration durch Verdrillen der U-Schenkel zu einer Helix geformt und fixiert werden, wobei sich das erfindungsgemäße Verfahren dadurch auszeichnet, dass die noch flächigen Borsten zwischen den U-Schenkeln vor-fixiert werden, so dass auf der einen Seite der Drahtabschnitte kürzere Borstenenden und auf der anderen Seite längere Borstenenden zu liegen kommen, wobei dann wenigstens die kürzeren Borstenenden mit einem Konturschnitt versehen und erst dann die U-Schenkel verdrillt werden.

Dabei ist es an sich bekannt, die Borsten asymmetrisch, also mit unterschiedlicher Länge, zwischen den Drahtabschnitten zu positionieren. Erfindungsgemäß neu ist demgegenüber, dass eine Vor-Fixierung derart erfolgt, dass die kürzeren Enden mit einem Konturschnitt versehen werden können, wodurch nach dem Verdrillen eine Hüllkurve für die kürzeren Borsten entsteht, die von einer zylinderförmigen Konfiguration abweicht und längs des Bürstchens unterschiedliche Längen der kürzeren Borsten entstehen lässt.

Die Borsten haben günstigerweise eine Shorehärte A von 5 bis 150. Sie können zylindrisch oder kegelförmig sein. Jede einzelne Borste kann eine Hüllkurve von günstigerweise 0,05 bis 0,6 mm haben, wobei der Borstenquerschnitt innerhalb dieser Hüllkurve rund oder unrund sein kann und auch in Längsrichtung variieren kann.

Nachfolgend wird die Erfindung anhand bevorzugter Ausführungsbeispiele näher erläutert. Dabei zeigen:
- Fig. 1: Ein Mascara-Bürstchen mit einer zylinderförmigen äußeren Hüllkurve und einer im linken Bereich konvexen und im rechten Bereich konkaven inneren Hüllkurve,
- Fig. 2: ein Mascara-Bürstchen mit einer zylinderförmigen äußeren Hüllkurve und einer durchgehend konkaven inneren Hüllkurve,
- Fig. 3: ein Mascara-Bürstchen mit einer baseballartigen, konvex vorgewölbten äußeren Hüllkurve und einer konkaven inneren Hüllkurve mit kegelstumpfförmigen Endbereichen,
- Fig. 4: eine schematische Darstellung zur Erläuterung der Herstellung eines erfindungsgemäßen Mascara-Bürstchens.

Die in der Zeichnung dargestellten Mascara-Bürstchen 1 umfassen eine Seele 2, die gebildet ist durch einen haarnadelförmig umgebogenen Draht 5, wobei die so entstehenden U-Schenkel bzw. Drahtabschnitte 3, 4 verdrillt sind.

Zwischen den verdrillten Drahtabschnitten 3, 4 des haarnadelförmig umgebogenen Drahtes 5 sind Borsten festgelegt, und zwar längere Borsten 6 und kürzere Borsten 7, welche insbesondere in Form von Borstenbündeln annähernd radial nach außen wegstehen.

Die Spitzen 8 der längeren Borsten 6 bilden eine äußere Hüllkurve 9, und die Spitzen 10 der kürzeren Borsten 7 bilden eine zumindest abschnittsweise konkave innere Hüllkurve 11.

Die Formgebung hängt davon ab, welchen speziellen Effekt man beim Auftragen erreichen will, und in Fig. 4 wird die Herstellung eines erfindungsgemäßen Mascara-Bürstchens 1 veranschaulicht. Dabei wird in an sich bekannter Weise ein Draht 5 U-förmig nach Art einer Haarnadel umgebogen, so dass zwei zueinander parallele Drahtabschnitte 3, 4 entstehen. Zwischen diese wird eine Vielzahl von Borsten, von denen nur einige wenige stellvertretend dargestellt sind, parallel zueinander und senkrecht zu den Drahtabschnitten 3, 4 derart asymmetrisch eingelegt, dass zur einen Seite, in Fig. 4 nach unten, längere Borsten 6 und zur anderen Seite, in Fig. 4 nach oben, kürzere Borsten 7 vorstehen.

Im Ausführungsbeispiel bilden die Enden 8 der längeren Borsten bzw. Borstenabschnitte nach dem Verdrillen der Drahtabschnitte 3, 4 in Richtung des Pfeils 12 bei festgelegtem U-Boden 13 eine nahezu zylindrische Hüllkurve, die durch den bekannten Schneidevorgang Fräser/Gegenmesser zur Form der äußeren Hüllkurve geschnitten werden.

Die kurzen Borsten bzw. Borstenabschnitte 7 werden vor dem Verdrillen vorfixiert, indem man die Drahtabschnitte 3, 4 gegeneinander anpresst bzw. eine Haltevorrichtung in Eingriff bringt und dann entsprechend einer V-förmigen Schnittlinie 14 beschnitten, wodurch nach dem Verdrillen die Enden 10 der kürzeren Borsten 7 auf einer konkaven Hüllkurve liegen.

## Patentansprüche

1. Mascara-Bürstchen mit einer Mehrzahl von einer länglichen Seele in radialer Richtung nach außen wegstehender Borsten, wobei die Borsten unterschiedliche Längen derart aufweisen, dass eine erste Anzahl längerer Borsten mit ihren Spitzen eine äußere Hüllkurve und eine zweite Anzahl kürzerer Borsten mit ihren Spitzen eine innere Hüllkurve bilden, **dadurch gekennzeichnet, dass** die Hüllkurve (11) der kürzeren Borsten (7) zumindest abschnittsweise konkav ist.

2. Mascara-Bürstchen nach Anspruch 1, **dadurch gekennzeichnet, dass** die Fasern der kurzen und/oder der langen Borsten (6, 7) aus rundem Vollmaterial bestehen und dementsprechend die Spitzen der Borsten (6, 7) eine Helix-Konfiguration aufweisen oder Hohlfasern, Kreuzfasern oder sogenannte EOS-Fasern für die Borsten (6, 7) verwendet werden und diese dementsprechend eine statistische, gleichmäßige Spitzenverteilung aufweisen.

3. Mascara-Bürstchen nach Anspruch 1, **dadurch gekennzeichnet, dass** die Borsten (6, 7) eine Shorehärte (A) von 5 bis 150 aufweisen.

4. Mascara-Bürstchen nach Anspruch 1, **dadurch gekennzeichnet, dass** jede einzelne Borste eine Hüllkurve mit einem Querschnitt von 0,05 bis 0,06 mm aufweist und der Querschnitt innerhalb der Hüllkurve rund, unrund oder in Längsrichtung variierend ausgestaltet ist.

5. Verfahren zur Herstellung eines Mascara-Bürstchens nach einem der Ansprüche 1 bis 4, wobei die Borsten zunächst zwischen den Schenkeln eines U-förmigen, später die Seele bildenden Drahtes positioniert und ausgehend von einer flächigen Konfiguration durch Drillen der U-Schenkel zu einer Helix geformt und fixiert werden, **dadurch gekennzeichnet, dass** die noch flächigen Borsten zwischen den U-Schenkeln vor-fixiert werden, so dass auf der einen Seite der Drahtabschnitte kürzere Borstenenden und auf der anderen Seite längere Borstenenden zu liegen kommen, wobei dann wenigstens die kürzeren Borstenenden mit einem Konturschnitt versehen und erst dann die U-Schenkel verdrillt werden.

## Claims

1. A mascara brush, comprising a plurality of bristles which project radially outwards from an oblong core, with the bristles having varying lengths such that a first number of longer bristles, by their tips, form an outer envelope and a second number of shorter bristles, by their tips, form an inner envelope, **characterized in that** the envelope (11) of the shorter bristles (7) is at least partially formed in a concave way.

2. A mascara brush according to claim 1, **characterized in that** the fibers of the short and/or long bristles (6, 7) consist of round solid material; and **in that** the tips of the bristles (6, 7) correspondingly have a configuration of a helix; or **in that** hollow fibers, cross fibers or so-called EOS fibers are used for the bristles (6, 7) which, correspondingly, have a random, uniform distribution of the tips.

3. A mascara brush according to claim 1, **characterized in that** the bristles (6, 7) have a Shore hardness A of 5 to 150.

4. A mascara brush according to claim 1, **characterized in that** each individual bristle has an envelope of a diameter of 0.05 to 0.06 mm; and **in that** the cross-sectional shape of each envelope is circular, non-circular or varies longitudinally.

5. A method for the manufacture of a mascara brush according to one of claims 1 to 4, with the bristles at first being positioned between the legs of a wire in the form of a U which later constitutes the core and, proceeding from a flat configuration, being shaped into a helix and fixed by the legs of the U being intertwisted, **characterized in that** the bristles, while still flat, are pre-fixed between the legs of the U so that shorter ends of bristles are located on one side of the wire sections and longer ends of bristles on the other side, with at least the shorter ends of the bristles the being contoured and the legs of the U being intertwisted afterwards.

## Revendications

1. Brosse à mascara avec une pluralité de poils faisant saillie dans la direction radiale vers l'extérieur depuis une âme allongée, dans laquelle les poils présentent des longueurs différentes, de telle manière qu'un premier nombre de poils plus longs forme une enveloppe externe avec leurs pointes et un second nombre de poils plus courts forme une enveloppe interne avec leurs pointes, **caractérisée en ce que** l'enveloppe (11) des poils plus courts (7) est au moins en partie concave.

2. Brosse à mascara selon la revendication 1, **caractérisée en ce que** les fibres des poils courts et/ou longs (6, 7) sont constituées d'un matériau plein circulaire et les pointes des poils (6, 7) présentent en conséquence une configuration en hélice, ou des fibres creuses, des fibres croisées ou des fibres dénommées fibres EOS sont utilisées pour les poils (6, 7) et ceux-ci présentent en conséquence une répartition aléatoire régulière des pointes.

3. Brosse à mascara selon la revendication 1, **caractérisée en ce que** les poils (6, 7) présentent une dureté Shore (A) de 5 à 150.

4. Brosse à mascara selon la revendication 1, **caractérisée en ce que** chaque poil individuel est pourvu d'une enveloppe avec une coupe transversale de 0,05 à 0,06 mm et la coupe transversale à l'intérieur de l'enveloppe est de forme circulaire, non circulaire ou variable dans la direction longitudinale.

5. Procédé de fabrication d'une brosse à mascara selon l'une quelconque des revendications 1 à 4, dans lequel les poils sont tout d'abord positionnés entre les branches d'un fil de fer en forme de U, qui formera ultérieurement l'âme, puis, à partir d'une configuration plane, sont mis en forme pour obtenir une hélice et fixés en entremêlant les branches du U, **caractérisé en ce que** les poils encore à plat sont préfixés entre les branches du U, de sorte que, du un côté des tronçons de fil de fer, se trouvent des extrémités de poils plus courtes et, de l'autre côté, des extrémités de poils plus longues, un découpage de contour étant ensuite effectué au moins sur les extrémités de poils plus courtes et les branches du U étant entremêlées seulement après.
